# EUROPÄISCHE PATENTSCHRIFT

(11) **EP 3 730 418 B1**
(45) Veröffentlichungstag und Bekanntmachung des Hinweises auf die Patenterteilung: **28.06.2023**
(21) Anmeldenummer: 20163982.0
(22) Anmeldetag: 18.03.2020
(51) Int. Cl.: B65D 3/12, B65D 8/00, B65D 83/08

(54) **BEHÄLTER**
CONTAINER
RÉCIPIENT

(30) Priorität: 26.04.2019 DE 202019102354 U
(43) Veröffentlichungstag der Anmeldung: 28.10.2020
(73) Patentinhaber: HF Multi-Pack GmbH, 56235 Ransbach-Baumbach (DE)
(72) Erfinder: Fink, Horst, 56566 Neuwied (DE)
(74) Vertreter: WSL Patentanwälte Partnerschaft mbB

(56) Entgegenhaltungen:
- EP-A2- 0 304 387
- DE-U1- 29 716 191
- US-A1- 2008 128 442
- US-A1- 2011 284 535
- US-A1- 2014 091 102
- US-A1- 2014 263 304

## Beschreibung

Die vorliegende Erfindung betrifft einen Behälter mit einer umlaufenden Seitenwand und einer Bodenplatte, die derart mit der Seitenwand verbunden ist, dass die Bodenplatte den Behälter einseitig verschließt, wobei die Seitenwand und die Bodenplatte einen Innenraum begrenzen und der Behälter eine senkrecht zu der Bodenplatte verlaufende Längsachse aufweist, wobei die Seitenwand und die Bodenplatte Papier, Pappe oder Kartonage umfassen, wobei die Bodenplatte einen Anschlag zum in Eingriff bringen mit einer Stirnfläche der Seitenwand aufweist, wobei der Anschlag ein ungewolltes Eindringen der Bodenplatte in einer ersten, parallel zu der Längsachse verlaufenden Richtung in den Innenraum verhindert, und wobei die Bodenplatte mindestens einen Wandabschnitt mit einem Haken aufweist, wobei sich der Wandabschnitt mit dem Haken in den Innenraum hineinstreckt und der Haken mit einem an der Seitenwand angeordneten Halteelement in Eingriff bringbar ist, wobei durch ein Ineingriffkommen des Hakens mit dem Halteelemlent eine Bewegung der Bodenplatte weg von der Seitenwand in eine Richtung entgegengesetzt zu der ersten Richtung begrenzt ist.

Die umlaufende Seitenwand verbindet röhrenförmig eine obere und eine untere Öffnung des Behälters, wobei die untere Öffnung durch die Bodenplatte verschlossen ist. Die obere Öffnung ist durch einen Deckel verschlossen oder durch einen Deckel verschließbar. Der Deckel kann zusammen mit der umlaufenden Seitenwand aus einem Stück gefertigt sein oder an der Seitenwand befestigt werden.

Die Seitenwand und die Bodenplatte begrenzen einen Innenraum, der der Aufbewahrung von Objekten unterschiedlicher Größe, Form und Zweck dient. Ein insbesondere aus einem leichten Material, wie Papier, Pappe oder Kartonage, hergestellter oder umfassender Behälter wird häufig als Spenderbox für Wegwerf- oder Einmalartikel, wie beispielsweise Taschentücher, Hygienetücher, Feucht- und Desinfektionstücher verwendet. Die Wegwerf- oder Einmalartikel werden ineinander gefaltet (als sog. interfoldete Tücher) in den Behälter eingelegt und können durch eine in einem Deckel des Behälters angeordnete Öffnung entnommen werden.

Der Deckel ist häufig zusammen mit der umlaufenden Seitenwand aus einem Stück gefertigt oder wird zuerst an der Seitenwand befestigt. Die ineinander gefalteten Tücher werden in der Produktion anschließend durch die noch nicht verschlossene Bodenöffnung in den Behälter eingelegt. Danach wird die Bodenöffnung durch eine Bodenplatte verschlossen. Damit sich die Bodenplatte nicht ungewollt von der Seitenwand löst, werden die Seitenwand und die Bodenplatte miteinander verklebt.

Ein entsprechendes Herstellungsverfahren ist in der Gebrauchsmusterschrift DE 20 2015 002 191 U1 beschrieben. Dabei werden mit der Seitenwand verbundene Laschen in den Innenraum des Behälters derart umgebogen, dass eine Außenfläche der Lasche und eine entsprechend gegenüberliegende Innenfläche der Bodenplatte einander berühren und miteinander verklebt werden können. Da die Klebestellen im Innenraum des ansonsten bereits allseitig verschlossenen Behälters angeordnet sind, ist es schwierig die für das Herstellen einer zuverlässigen Klebeverbindung notwendige Kraft zum Zusammenpressen auf der einander berührenden Klebeflächen zu übertragen. Gleichzeitig erhöht die für die Klebeverbindung erforderliche Klebstoffmenge die Produktionskosten.

Ein Behälter gemäß dem Oberbegriff des Anspruchs 1 ist aus der US2008/0128442 A1 bekannt. Die US 2008/0128442 A1 offenbart eine Kartonverpackung mit einem Deckel und einem Behälter wobei der Behälter einen Verstärkungsring aufweist, der den oberen Abschnitt des Behälters in einem verrastbaren Formschluss hält. Der Verstärkungsring erstreckt sich parallel zu der Öffnung des Behälters und hat ein Band, das auf der Außenseite des Behälters angeordnet ist und lässt keine scharfen Kanten offen. Der Ring stützt sich gegen die Innenseite der Behälterwand und gegen die obere Kante der Behälterwand ab. Eine Kante des Rings liegt auf der oberen Kante der Containerwand auf und ist nach innen gegenüber der Wand vertieft, sodass verhindert wird, dass der Ring über die Containerwand hinaus vorsteht.

Aus der US 2014/0263304 A1 ist ein wiederverwertbarer zusammengesetzter Behälter bekannt.

Der Behälter weist einen Hohlkörper aus Pappe mit einem Öffnungsende, das eine Öffnung definiert, auf. Der Körper ist von einer Seitenwand mit einem nach innen gerollten Rahmen an dem offenen Ende gebildet. Der Behälter weist auch ein Rahmenelement auf, das abnehmbar mit dem offenen Ende des Hohlkörpers aus Pappe verbindbar ist. Das Rahmenelement hat einen Umfangsabschnitt und einen hakenförmigen Verbinder, der mit dem Umfangsabschnitt verbunden ist. Der Verbinder ist zum Ineingriffbringen mit dem nach innen gerollten Rahmen des Hohlkörpers aus Pappe. Eine solche Konstruktion ermöglicht es, das Rahmenelement mit dem Hohlkörper zu verbinden durch Einhaken des Verbinders in den Rahmen des Hohlkörpers aus Pappe und das Rahmenelement wieder von dem Hohlkörper zu trennen durch Abziehen des Rahmenelements, sodass der Verbinder außer Eingriff mit dem Rahmen kommt.

Aus der US 2014/0091102 A1 ist eine Verbindungsanordnung für eine Verpackung mit einem Mantel und einer Endkappe bekannt. Der Verpackungsmantel ist mit einem oder mehreren Verschlussstegen versehen, die sich von einem oder mehreren Mantelflächen an oder nahe einer Öffnung des Mantels nach innen erstrecken. Eine feste Endkappe, die in die Mantelöffnung passt, ist mit einem oder mehreren Verschlussvorsprüngen versehen, die sich von einer äußeren Umfangsfläche des Kappenkörpers nach außen erstrecken. Der Mantel, der Verschlusssteg, die Endkappe und die Verschlussvorsprünge sind so eingerichtet, dass sie, wenn die Endkappe in ihrer finalen, aufgesetzten Position innerhalb des Mantelendes ist, eine Bewegung der Endkappe nach außen entlang der Längsrichtung durch den Eingriff des Verschlussstegs und des Verriegelungsvorsprungs verhindern.

Aus der US 2011/0284535 A1 ist ein Behälter mit einem zylindrischen Grundkörper und einer Abdeckung, die an einem Ende des Grundkörpers befestigt ist, bekannt. Das Ende des Grundkörpers hat einen ringförmig verdickten Abschnitt. Der Deckel hat einen im Wesentlichen kreisförmigen Plattenabschnitt mit einem im Wesentlichen zylindrischen Abschnitt und eine umfänglich vorspringende Kante, die den Plattenabschnitt umgibt, sodass ein Ringraum gebildet wird. Das Ende des Grundkörpers wird in den Ringraum eingeführt. Der zylindrische Abschnitt des Deckels ist auf einer Außenfläche mit einem ringförmigen Stufenabschnitt versehen, der einem inneren Ende des verdickten ringförmigen Abschnitts entspricht. Ein Endabschnitt des zylindrischen Abschnitts ist aufgeweitet, sodass der Außendurchmesser des Endabschnitts größer ist als der Innendurchmesser des zylindrischen Körpers. Der Deckel wird mit dem Ende des zylindrischen Körpers verbunden durch Verwenden eines Einführmittels mit einer verjüngten Innenfläche. Der Deckel kann nicht erneut aufgesetzt werden, nachdem er von dem Container entfernt wurde.

Aus der EP 0 304 387 A2 ist eine Verschlussvorrichtung für röhrenförmige Behälter bekannt mit einem pfannenförmigen Deckel, der in das Innere der zur verschließenden Behälteröffnung passt. Der Rand der Behälteröffnung ist mit einer inneren Verdickung ausgestattet, die sich über zumindest einen Abschnitt seiner Kontur erstreckt, wobei der Deckel eine Seitenwand aufweist, dessen Außenfläche mit der Verdickung zusammenpasst, wobei sich ein radialer Flansch von seiner Kante aus nach außen erstreckt. Der Flansch ist dafür vorgesehen, sich auf der Kante der Behälteröffnung abzustützen. Der Deckel weist auch einen Rahmen auf, der sich nach außen an seiner Unterseite erstreckt und einen sägezahnförmigen Querschnitt aufweist, der dafür vorgesehen ist, gegen die untere Kante der inneren Randverdickung in Eingriff zu kommen, sodass eine unbeabsichtigte Entfernung des Deckels verhindert wird. Die innere Verdickung der Containeröffnung kann hergestellt werden durch Nachinnenfalten des Randes auf sich selbst oder durch einen Reifen, der mit einem kanalförmigen Längsquerschnitt versehen ist und der auf den Rand der zur verschließenden Behälteröffnung passt, sodass der Rand zwischen den Innenflächen des kanalförmigen Reifens gefangen ist.

Aus der DE 297 16 191 U1 ist zudem ein Aufbau einer Basisplatte einer Tonne zum Unterbringen von Gegenständen bekannt, wobei der Aufbau aufweist: eine Mantelfläche mit einer Innenseite und einem unteren Ende und einer Stärke, wobei die Mantelfläche ihrerseits aufweist eine Vielzahl von an der Innenseite nahe dem unteren Ende ringsum angebrachten, nach innen zeigenden Haken; und eine Basisplatte mit einer Oberseite und einer Peripherie, ihrerseits aufweisend einen um die Peripherie umlaufenden Schutzrand, einen innerhalb der Peripherie, nahe der Peripherie rundum verlaufenden, nach oben ragenden Greifwulst, und eine ringförmige, zwischen dem Schutzrand und dem Greifwulst befindliche Nut, deren Breite gleich der Stärke der Mantelfläche ist; wobei zum Zusammenfügen der Tonne aus der Mantelfläche und der Basisplatte das untere Ende der Mantelfläche in die Nut gedrückt wird, sodass der Greifwulst von den Haken beiseite gedrückt wird, sich elastisch wieder aufrichtet und dann mit den Haken verzahnt ist.

Es ist daher eine Aufgabe der vorliegenden Erfindung einen einfach und kostengünstig herstellbaren Behälter bereitzustellen.

Diese Aufgabe wird durch einen Behälter der Eingangsgenannten Art gelöst, wobei die Bodenplatte einen Anschlag zum in Eingriff bringen mit einer Stirnfläche der Seitenwand aufweist, wobei der Anschlag ein ungewolltes Eindringen der Bodenplatte in einer ersten, parallel zu der Längsachse des Behälters verlaufenden Richtung in das Behälterinnere verhindert, und die Bodenplatte mindestens einen Wandabschnitt mit einem Haken aufweist, wobei sich der Wandabschnitt mit dem Haken in den Innenraum hineinstreckt und der Haken mit einem an der Seitenwand angeordneten Halteelement in Eingriff bringbar ist, wobei durch ein Ineingriffkommen des Hakens mit dem Halteelement eine Bewegung der Bodenplatte weg von der Seitenwand in eine Richtung entgegensetzt zu der ersten Richtung begrenzt ist, wobei der Haken ein von dem Wandabschnitt hervorstehender, entlang einer Faltlinie in Richtung eines dem Haken nächstliegenden Abschnitts der Seitenwand umgebogener Laschenabschnitt ist.

Die Verbindung zwischen Bodenplatte und Seitenwand umfasst zwei in entgegengesetzte Richtungen wirkende Formschlüsse. Die zwei Formschlüsse verhindern, dass die Bodenplatte ungewollt einerseits in das Behälterinnere gedrückt und andererseits - abgesehen von einem möglicherweise vorhandenen Toleranzbereich - von der Stirnfläche der Seitenwand wegbewegt werden kann. Durch die zwei in entgegengesetzte Richtung wirkenden Formschlüsse ist es nicht zwingend erforderlich, die Seitenwand und die Bodenplatte miteinander zu verkleben.

Eine ungewollte Bewegung der Bodenplatte in das Innere des Behälters wird durch das Zusammenwirken von dem Anschlag der Bodenplatte und der Stirnfläche der Seitenwand verhindert. Der Anschlag der Bodenplatte und die Stirnfläche der Seitenwand bilden einen ersten Formschluss. Wirkt eine Kraft derart auf die Bodenplatte, dass der Anschlag gegen die Stirnfläche der Seitenwand gedrückt wird, verhindert der Kontakt zwischen dem Anschlag und der Stirnfläche der Seitenwand, dass die Bodenplatte weiter in einer ersten, parallel zu der Längsachse des Behälters verlaufende Richtung in das Behälterinnere hineinbewegt werden kann.

Ein ungewolltes Bewegen der Bodenplatte weg von der Stirnfläche der Seitenwand wird durch das Zusammenwirken von Haken und Halteelement verhindert. Der Haken und das Halteelement bilden einen zweiten Formschluss. Durch ein Ineingriffkommen des Hakens mit dem Halteelement kann der Haken nicht in eine Richtung entgegengesetzt zu der ersten Richtung aus dem Halteelement gelöst werden.

Die Seitenwand kann mehrteilig oder aus einem Stück gefertigt sein. Beispielsweise kann die umlaufende Seitenwand aus einem Bogen Papier, Pappe oder Kartonage hergestellt oder ein Bogen Papier, Pappe oder Kartonage aufweisen, der zu einem Zylindermantel gerollt, zu einem ovalen Hohlkörper gebogen oder zu einem Hohlkörper mit einem polygonalen Querschnitt gefaltet ist. Entsprechend kann der Querschnitt des Behälters beispielsweise kreisförmig, oval, rechteckig oder eckig sein.

In einer Ausführungsform sind der Anschlag und die Stirnfläche in Eingriff miteinander während gleichzeitig der Haken und das Halteelement ineinandergreifen. Während die Stirnfläche den Anschlag berührt und so ein ungewolltes Eindringen der Bodenplatte in den Innenraum des Behälters verhindert, sind der Haken und das Halteelement derart im Eingriff miteinander, dass eine Bewegung der Bodenplatte weg von der Seitenwand in eine Richtung entgegensetzt zu der ersten Richtung ausgeschlossen ist. Die Bodenplatte kann auf diese Weise weder in den Innenraum des Behälters noch von der Stirnfläche der Seitenwand gelöst werden. Nach einem Erstmaligen in Eingriffbringen der Stirnfläche mit dem Anschlag sowie des Hakens mit dem Halteelement ist die Bodenplatte derart mit der Seitenwand verbunden, dass die Bodenplatte nicht von der Seitenwand gelöst werden kann, ohne dass dabei die Bodenplatte und/oder die Seitenwand beschädigt wird.

In einer Ausführungsform weist das Halteelement einen sich senkrecht zu der Längsachse des Behälters erstreckenden Flächenabschnitt auf, mit dem der mindestens eine Haken zumindest abschnittsweise derart in Eingriff bringbar ist, dass durch ein Ineingriffkommen des Hakens mit dem Flächenabschnitt eine Bewegung der Bodenplatte weg von der Seitenwand in einer Richtung entgegengesetzt zu der ersten Richtung begrenzt ist. Der sich senkrecht zu der Längsachse des Behälters erstreckende Flächenabschnitt bildet eine Auf- oder Anlagefläche für den Haken. Durch Ineingriffkommen des Hakens mit dem Flächenabschnitt wird eine Bewegung des Hakens relativ zu dem Halteelement in einer Richtung entgegengesetzt zu der ersten Richtung verhindert.

In einer Ausführungsform ist das Halteelement ein mit der Seitenwand verbundener Vorsprung oder eine mit der Seitenwand verbundene Lasche oder eine mit der Seitenwand verbundene Tasche oder eine in der Seitenwand angeordnete Ausnehmung oder ein in das Behälterinnere umgebogener Randabschnitt der Seitenwand, wobei vorzugsweise sich der in den Innenraum umgebogene Randabschnitt über den gesamten Umfang der Seitenwand erstreckt.

Ein mit der Seitenwand verbundener Vorsprung hat einen Flächenabschnitt der sich zumindest abschnittsweise senkrecht von der Seitenwand in den Innenraum erstreckt. Der Vorsprung und der Haken können nach Art einer Rastverbindung in Eingriff gebracht werden. Der Vorsprung kann beispielsweise ein mit der Seitenwand verbundener Materialabschnitt sein. Vorzugsweise erstreckt sich der Materialabschnitt über den gesamten Umfang der Seitenwand. Der Vorsprung kann ein in den Innenraum des Behälters umgebogener Randabschnitt der Seitenwand sein, wobei der umgebogene Randabschnitt derart mit der Seitenwand verklebt ist, dass das Halteelement nicht zwischen den umgebogenen Randabschnitt und der Seitenwand eingreifen kann.

Eine mit der Seitenwand verbundene Lasche kann beispielsweise durch ein Materialband gebildet werden, welches innenseitig mit der Seitenwand durch voneinander beanstandete Klebepunkte verbunden ist. In die zwischen zwei benachbarten Klebepunkten ausgebildete Lasche kann ein Haken eingreifen. Beispielsweise kann das Materialband ein Textilband oder ein Streifen aus Papier, Pappe, Kartonage oder Kunststoff sein, der sich auf der Innenseite der Seitenwand zumindest abschnittsweise in Umfangsrichtung des Behälters erstreckt.

Eine Tasche ist im Sinne der vorliegenden Erfindung ein dreiseitig mit der Seitenwand verbundener Materialabschnitt. Beispielsweise ein rechteckiger Materialabschnitt der entlang drei seiner vier Kanten mit der Seitenwand verbunden ist. Ein Haken kann in die Tasche aus Richtung der vierten, nicht mit der Seitenwand verbundenen Kante in die Tasche eingreifen. Eine Tasche kann auch einen anderen geometrischen, beispielsweise einen teilkreisförmigen oder dreieckigen, Querschnitt haben solange die Tasche eine Öffnung auf einer der Bodenplatte abgewandten Seite hat, in die ein Haken eingreifen kann.

Eine in der Seitenwand angeordnete Ausnehmung ist eine Durchbrechung in der Seitenwand in die ein Haken eingreifen kann.

Das Halteelement kann auch ein in den Innenraum des Behälters umgebogener Randabschnitt der Seitenwand sein. In den durch das Umbiegen des Randabschnitts entstandenen Zwischenraum zwischen der Seitenwand und dem umgebogen Randabschnitt kann ein Haken eingreifen und so die Bodenplatte mit der Seitenwand verbinden.

In einer Ausführungsform sind das Halteelement und die Seitenwand des Behälters zusammenhängend aus einem einzigen Stück gefertigt.

In einer Ausführungsform weist die Seitenwand eine Innenfläche und der Wandabschnitt eine der Innenfläche der Seitenwand zugewandte Außenfläche auf, wobei die Innenfläche der Seitenwand und die Außenfläche des Wandabschnitts einander überlappend angeordnet sind, wobei vorzugsweise sich die Innenfläche der Seitenwand und die Außenfläche des Wandabschnitts in den einander überlappenden Bereichen zumindest abschnittsweise, insbesondere flächig, berühren. Die Außenfläche des Wandabschnitts folgt zumindest abschnittsweise dem Verlauf der Innenflächen der Seitenwand und bildet so Bereiche in denen die Innenfläche der Seitenwand und die Außenfläche des Wandabschnitts einander überlappend angeordnet sind.

In einem Zustand in dem die Bodenplatte mit der Seitenwand verbunden ist, stabilisiert der Wandabschnitt die Seitenwand. Nicht notwendigerweise müssen sich die Innenfläche der Seitenwand und die Außenfläche des Wandabschnitts in den Überlappungsbereich dauerhaft berühren. Ein Abstand zwischen der Innenfläche der Seitenwand und der Außenfläche des Wandabschnitts in den Überlappungsbereich definiert den maximalen Weg, den die Seitenwand in Richtung des Wandabschnitts bewegt werden kann bevor der Wandabschnitt eine weitergehende Bewegung der Seitenwand in diese Richtung einschränkt. Vorzugsweise sind die Geometrie der Innenfläche der Seitenwand und die Geometrie der Außenfläche des Wandabschnitts in dem Überlappungsbereich derart gewählt, dass die Innenfläche der Seitenwand und die Außenfläche des Wandabschnitts einander berühren. Auf diese Weise kann die Bodenplatte passgenau mit der Seitenwand abschlie-ßen. Weiter vorzugsweise sind in dem Überlappungsbereich das mindestens eine Halteelement und/oder der mindestens eine Haken derart angeordnet, dass der gegen die Seitenwand drückende Wandabschnitt der Bodenplatte den in das Halteelement eingreifenden Haken fixiert. Beispielsweise kann der Wandabschnitt nach Art einer Presspassung das Halteelement in Richtung der Seitenwand drücken und so den in das Halteelement eingreifenden Haken einklemmen.

Ist das Halteelement ein in den Innenraum des Behälters umgebogener Randabschnitt, so stabilisiert der Wandabschnitt zusätzlich das Halteelement.

In einer Ausführungsform erstreckt sich der mindestens eine Wandabschnitt vollständig umlaufend entlang dem Umfang der Innenfläche der Seitenwand oder es sind eine Mehrzahl von Wandabschnitten entlang dem Umfang der Innenfläche der Seitenwand verteilt angeordnet. Der Wandabschnitt kann also ein einzelner sich entlang der Innenfläche der Seitenwand erstreckender Wandabschnitt sein oder aus einer Mehrzahl von Wandabschnitten gebildet sein, die voneinander beanstandet entlang dem Umfang der Innenfläche der Seitenwand angeordnet sind. Sowohl der umlaufende Wandabschnitt als auch die Mehrzahl von Wandabschnitten helfen die Seitenwand des Behälters zu stabilisieren.

In einer Ausführungsform weist jeder Wandabschnitt mindestens einen Haken auf, wobei vorzugsweise eine Mehrzahl von Haken entlang dem Umfang der Innenfläche der Seitenwand verteilt angeordnet sind, wobei vorzugsweise die Mehrzahl von Haken in äquidistanten Abständen entlang dem Umfang der Innenfläche der Seitenwand verteilt angeordnet sind. Die in Umfangsrichtung der Seitenwand voneinander beanstandet angeordneten Wandabschnitte weisen jeweils mindestens einen Haken auf, sodass die Wandabschnitte über jeweils mindestens einen Haken und entsprechend dem Haken zugeordnetes Halteelement mit der Seitenwand verbunden sind. Ein Wandabschnitt kann auch mehrere Haken aufweisen. Vorzugsweise sind drei, vier, fünf, sechs, sieben oder acht Haken entlang dem Umfang der Innenfläche der Seitenwand verteilt angeordnet.

Der mindestens eine Wandabschnitt und der mindestens eine dem Wandabschnitt zugeordnete Haken können zusammenhängend aus einem Stück gefertigt sein. Dabei ist der Haken ein von dem Wandabschnitt hervorstehender, entlang einer vorbestimmten Faltlinie in Richtung eines dem Haken nächstliegenden Abschnitts der Seitenwand umgebogener Laschenabschnitt.

In einer Ausführungsform sind der Wandabschnitt und der Haken aus einem von der Bodenplatte hervorstehenden Materialstreifen gebildet, wobei der Wandabschnitt der direkt mit der Bodenplatte verbundene Teil des Materialstreifens ist, der in den Laschenabschnitt übergeht. Der Übergang zwischen dem Wandabschnitt und dem Laschenabschnitt kann nahtlos und/oder stufenlos sein.

Damit der durch Umbiegen des Laschenabschnitts geformte Haken mit einem Halteelemente in Eingriff bringbar ist, ist in einer Ausführungsform vorgesehen, dass die Differenz zwischen dem senkrechten Abstand d1 der Faltlinie von der Bodenplatte und der Länge d2 der senkrechten Projektion des an der Faltlinie umgebogenen Laschenabschnitts auf die Längsachse des Behälters größer oder gleich dem maximalen, senkrechten Abstand d3 der am weitesten von der Bodenplatte beabstandet angeordneten, mit dem mindestens einen Haken in Eingriff stehenden Fläche des Halteelements von der Bodenplatte ist. Wenn d1 - d2 ≥ d3 ist, kann der Wandabschnitt mit dem Haken durch Einsetzen der Bodenplatte ausreichend weit in den Innenraum des Behälters eingeführt werden, dass der Haken mit der am weitesten von der Bodenplatte beabstandeten Eingriffsfläche des Halteelementes in Eingriff bringbar ist. Ist die Differenz d1 - d2 kleiner als d3, kann der Wandabschnitt mit dem Haken durch Einsetzen der Bodenplatte in einigen Ausführungsformen nicht mit dem Halteelemente derart in Eingriff gebracht werden, um eine Bewegung der Bodenplatte weg von der Seitenwand in eine Richtung entgegensetzt zu der ersten Richtung zu begrenzen.

In einer Ausführungsform ist der mindestens eine Haken und/oder der mindestens eine Wandabschnitt aus Papier, Pappe oder Kartonage hergestellt.

In einer Ausführungsform ist der Anschlag der Bodenplatte ein umlaufender Rand der Bodenplatte, der die Stirnfläche der Seitenwand berührt. Die Stirnfläche der Seitenwand liegt auf dem Rand der Bodenplatte auf und verhindert so, dass die Bodenplatte weiter in die erste Richtung in das Innere des Behälters bewegbar ist. Der Querschnitt der Bodenplatte kann gegenüber dem durch die umlaufende Seitenwand gebildeten Querschnitt des Behälters ein Übermaß aufweisen.

Der Behälter kann einen Deckel aufweisen, der derart mit der Seitenwand verbunden ist, dass der Deckel den Behälters auf einer der Bodenplatte gegenüberliegenden Seite des Behälters verschließt, wobei vorzugsweise der Deckel Papier, Pappe oder Kartonage umfasst.

In einer Ausführungsform sind der Deckel und die Seitenwand zusammenhängend aus einem Stück gefertigt oder der Deckel und die Seitenwand derart miteinander verbunden, dass der Deckel und die Seitenwand nicht voneinander getrennt werden können, ohne dass dabei der Deckel und/oder die Seitenwand beschädigt wird. Sind der Deckel und die Seitenwand durch ein Fixiermittel für eine dauerhafte Befestigung, wie beispielsweise eine Klebstoffschicht oder eine die Seitenwand und den Deckel durchdringende Heftklammer, miteinander verbunden, gilt das Lösen des Fixiermittels im Sinne der vorliegenden Erfindung als eine Beschädigung von Deckel und/oder Seitenwand.

Der Deckel kann eine Aufreiß- oder Spenderöffnung aufweisen, durch die ein in dem Behälter angeordnetes Objekt entnommen werden kann, ohne dass der Deckel von der Seitenwand gelöst wird. In einer Ausführungsform ist in dem Innenraum des Behälters ein Stapel von ineinander gefalteten Wegwerf- oder Einmalartikeln in Form eines interfoldeten Produkts angeordnet.

Die vorliegende Erfindung betrifft auch ein Verfahren zur Herstellung eines erfindungsgemäßen Behälters, welches die Schritte aufweist:
- Bereitstellen eines Materialbogens oder einer Mehrzahl von Materialabschnitten zum Formen einer umlaufenden Seitenwand;
- Formen oder Anbringen von mindestens einem Halteelement an dem Materialbogen oder in der Mehrzahl von Materialabschnitten zum Formen der umlaufenden Seitenwand;
- Herstellen der umlaufenden Seitenwand durch Umformen des Materialbogens oder Zusammenfügen der Mehrzahl von Materialabschnitten;
- Bereitstellen einer Bodenplatte mit einem Anschlag zum in Eingriff bringen mit einer Stirnfläche der Seitenwand und mit mindestens einem Wandabschnitt mit einem Haken zum in Eingriff bringen mit dem mindestens einen Halteelement; und
- Verbinden der Bodenplatte und der umlaufenden Seitenwand, sodass einerseits der Anschlag die Stirnfläche der Seitenwand berührt und ein ungewolltes Eindringen der Bodenplatte in eine erste, parallel zu der Längsachse des Behälters verlaufenden Richtung in das Behälterinnere verhindert, und andererseits sich der Wandabschnitt mit dem Haken in das Behälterinnere hineinstreckt und der Haken mit dem an der Seitenwand angeordneten Halteelement in Eingriff bringbar ist, wobei durch Ineingriffkommen des Hakens mit dem Halteelement eine Bewegung der Bodenplatte weg von der Seitenwand in eine Richtung entgegengesetzt zu der ersten Richtung begrenzt ist.

Vor dem Verbinden der Bodenplatte und der umlaufenden Seitenwand kann ein Stapel von Einmal-oder Wegwerfartikeln, wie beispielsweise Taschentücher, Hygienetücher, Feucht- und Desinfektionstücher, mit einer Interfolder-Faltung in den Innenraum des Behälters eingesetzt werden. Der Behälter kann auch einen Deckel mit einer Spenderöffnung aufweisen. Der Deckel und die Seitenwand können aus einem einzigen Stück gefertigt sein. Auch ist es möglich den Deckel als separates Element mit der umlaufenden Seitenwand zu verbinden.

In einer Ausführungsform wird das mindestens eine Halteelement durch Umbiegen eines Randabschnittes entlang einer vorbestimmten Faltlinie in dem Materialbogen oder in mindestens einem der Mehrzahl von Materialabschnitten hergestellt. Anschließend wird die umlaufende Seitenwand durch Umformen des Materialbogens oder Zusammenfügen der Mehrzahl von Materialabschnitten hergestel lt.

Es versteht sich, dass alle zuvor oder nachfolgend beschriebenen Merkmale des erfindungsgemä-ßen Behälters auch als im Zusammenhang mit einem Verfahren zum Herstellen erfindungsgemäßen Behälters offenbart gelten, selbst wenn die Merkmale nur im Zusammenhang mit dem Behälter beschrieben sind. Entsprechend gelten alle Merkmale des Behälters, die zuvor oder nachfolgend im Zusammenhang mit einem erfindungsgemäßen Herstellungsverfahren beschrieben sind, auch als im Zusammenhang mit dem erfindungsgemäßen Behälter offenbart.

Weitere Vorteile, Merkmale und Anwendungsmöglichkeiten der vorliegenden Erfindung werden anhand der vorliegenden Beschreibung einer Ausführungsform und der dazugehörigen Figuren deutlich, wobei gleiche Bezugszeichen auf gleiche Elemente verweisen. Es zeigen:
- Figur 1:: eine Explosionsansicht eines Behälters gemäß einer ersten Ausführungsform der Erfindung;
- Figur 2:: eine teiltransparente Perspektivansicht auf den Behälter gemäß Figur 1;
- Figur 3:: einen Teilschritt in der Herstellung einer Seitenwand für einen erfindungsgemäßen Behälter,
- Figur 4:: einen weiteren Teilschritt in der Herstellung einer Seitenwand für einen erfindungsgemäßen Behälter,
- Figur 5:: einen vergrößerten, schematischen Teilschnitt durch einen Behälter gemäß der vorliegenden Erfindung,
- Figur 6:: eine schematische Darstellung von Haken und Halteelement zur Veranschaulichung von Größenverhältnissen bei einer weiteren Ausführungsform der vorliegenden Erfindung, und
- Figur 7: eine schematische Darstellung von Haken und Halteelement zur Veranschaulichung von Größenverhältnissen bei einer weiteren Ausführungsform der vorliegenden Erfindung.

Die Figuren 1 und 2 zeigen einen Behälter 1 gemäß einer ersten Ausführungsform der vorliegenden Erfindung, wobei der Behälter 1 in der Figur 1 in einer Explosionsansicht und in der Figur 2 in einer teiltransparenten Perspektivansicht dargestellt ist. Der Behälter 1 ist ein zylindrischer Hohlkörper mit einer umlaufenden Seitenwand 2, die den Zylindermantel des Behälters 1 bildet. Einseitig verschlossen ist der Behälter 1 durch eine Bodenplatte 3, die mit der Seitenwand 2 verbunden ist. Die Seitenwand 2 und die Bodenplatte 3 begrenzen einen Innenraum des Behälters 1, wobei sich eine Längsachse 6 des Behälters senkrecht von der Bodenplatte 3 erstreckt. Auf einer der Bodenplatte 3 gegenüberliegenden Seite ist der Behälter 1 mit einem Deckel 5 verschlossen. Der Deckel 5 weist eine Aufreißöffnung 5a zum Entnehmen von in dem Innenraum des Behälters 1 angeordneten Einmaltücher mit einer Interfolder-Faltung auf.

Die Bodenplatte 3 hat einen kreisförmigen Querschnitt und weist einen Anschlag 3a in Form eines ringförmigen Randabschnitts sowie einen umlaufenden Wandabschnitt 4 auf. Der umlaufende Wandabschnitt 4 ist radial innenliegend zu dem ringförmigen Anschlag 3a angeordnet.

In einem Zustand in dem die Bodenplatte 3 mit der Seitenwand 2 verbunden ist, erstreckt sich der Wandabschnitt 4 in den Innenraum des Behälters 1. Der Anschlag 3a dient der Anlage an eine Stirnfläche 2a der Seitenwand 2 und verhindert so, dass die Bodenplatte 3 ungewollt in eine erste Richtung 7, parallel zu der Längsachse 6 des Behälters 1 weiter in den Innenraum des Behälters 1 eingeschoben werden kann. Der Anschlag 3a und die Stirnfläche 2a bilden einen ersten Formschluss.

Um ein ungewolltes Lösen der Bodenplatte 3 von der Seitenwand 2 zu verhindern ist ein zweiter Formschluss vorhanden, der von vier Haken 4a und einem mit den vier Haken 4a in Eingriff stehenden Halteelement 2b gebildet wird.

Das Halteelement 2b ist ein in den Innenraum des Behälters umgebogener Randabschnitt 2c der Seitenwand 2, dessen Herstellungsschritte in den Figuren 3 und 4 veranschaulicht sind. Die Seitenwand 2 und das Halteelement 2b sind aus einem einzigen Stück Kartonage hergestellt. In einem ersten Schritt wird ein Randabschnitt 2c der Seitenwand 2 entlang einer Faltlinie gefaltet. Anschließend wird die Seitenwand zu einem zylindrischen Hohlkörper gerollt, sodass der umgebogene Randabschnitt 2c ein in dem Innenraum des Behälters 2 angeordnetes Halteelement 2 ist. Das Halteelement 2b erstreckt sich über den gesamten Umfang der Seitenwand 2.

Die Haken 4a greifen in den umgebogenen Randabschnitt 2c der Seitenwand 2 ein. Der zweite Formschluss begrenzt eine Bewegung der Bodenplatte 3 weg von der Seitenwand 2 relativ zu der Seitenwand 2 in eine Richtung 8 entgegengesetzt zu der ersten Richtung 7 des ersten Formschluss. Jeder Haken 4a wird durch einen Laschenabschnitt 4d gebildet, der von dem Wandabschnitt 4 hervorsteht und entlang einer Faltlinie in Richtung des nächstliegenden Abschnittes der Seitenwand 2 umgebogen ist. Die Haken 4a sind in äquidistanten Abständen entlang des Umfangs des Wandabschnittes 4 angeordnet. Der Wandabschnitt 4 und die Haken 4a sind aus einem einzigen Stück Kartonage gefertigt.

Der Wandabschnitt 4 hat eine Außenfläche 4b, die in einem Zustand in dem die Bodenplatte 3 mit der Seitenwand 2 verbunden ist, an einer Innenfläche 2d der Seitenwand 2 vollumfänglich anliegt. Da die Innenfläche 2d der Seitenwand 2 zugleich Teil der der Außenfläche 4b zugewandten Fläche des Halteelementes 2b ist, stabilisiert der Wandabschnitt 4 das Halteelemente 2b und verhindert, dass der das Halteelement 2b bildende Randabschnitt 2c der Seitenwand 2 ungewollt in seine Ausgangsposition zurückgebogen wird.

Ein vergrößerter schematischer Teilschnitt durch den Behälter 1 ist in der Figur 5 dargestellt. Der vergrößerte Teilschnitt veranschaulicht die zwei in entgegensetzte Richtungen 7, 8 wirkenden Formschlüsse, die einerseits ein ungewolltes Eindringen der Bodenplatte 3 in den Innenraum des Behälters in einer ersten, parallel zu der Längsachse 6 des Behälters 1 verlaufende Richtung 7 und andererseits ein ungewolltes Lösen der Bodenplatte 3 von der Seitenwand 2 in eine Richtung 8 entgegensetzt zu der ersten Richtung 7 verhindern. Das Zusammenwirken des Anschlags 3a und der Stirnfläche 2a der Seitenwand 2 verhindert, dass die Bodenplatte 3 ungewollt weiter in das Behälterinnere eindringt. Die zu den Haken 4a umgebogenen Laschenabschnitte greifen in das Halteelement 2b ein. Das Halteelement 2b ist seinerseits ein in das Behälterinnere umgebogener Randabschnitt 2c der Seitenwand 2. Die Außenfläche 4b des Wandabschnitts 4 drückt gegen die Innenfläche 2d der Seitenwand 2 und stabilisiert auf diese Weise die Position des Halteelementes 2b. Nach dem erstmaligen Einsetzen der Bodenplatte 3 kann diese aufgrund der zwei Formschlüsse nicht mehr von der Seitenwand 2 gelöst werden, ohne dass dabei die Bodenplatte 3 und/oder die Seitenwand 2 beschädigt wird.

In der Figur 6 sind schematisch ein Wandabschnitt 4 mit einem Haken 4a und ein Halteelement 2b zur Veranschaulichung von Größenverhältnisse bei einer weiteren Ausführungsform der vorliegenden Erfindung dargestellt. Der Wandabschnitt 4 und der Haken 4a bestehen aus einem sich von der Bodenplatte 3 erstreckenden Materialstreifen. Der sich unmittelbar an die Bodenplatte 3 anschließende Teil des Materialstreifens ist der Wandabschnitt 4 an dem sich ein Laschenabschnitt 4d anschließt. Der Laschenabschnitt 4d ist entlang einer Faltlinie 4c in Richtung des nächstliegenden Abschnitts der Seitenwand 2 zu einem Haken 4a umgebogen.

Der Haken 4a ist dafür vorgesehen, um mit einem an der Seitenwand 2 angeordneten Halteelement 2b in Eingriff gebracht zu werden. Das Halteelement 2b und der Wandabschnitt 4 mit dem Haken 4a sind zur besseren Darstellung versetzt zueinander angeordnet. Das Haltelement 2b ist ein entlang einer Faltlinie in den Innenraum des Behälters 1 umgebogener Randabschnitt 2c.

Der senkrechte Abstand zwischen der Bodenplatte 3 und der Faltlinie 4c entlang der der Laschenabschnitt 4d zu einem Haken 4a umgebogen ist, ist mit dem Bezugszeichen d1 bezeichnet. Die Länge der senkrechten Projektion des an der Faltlinie umgebogenen Laschenabschnitts auf die Längsachse ist d2. Der maximale, senkrechte Abstand der am weitesten von der Bodenplatte 3 beabstandet angeordneten, mit dem mindestens einen Haken 4a in Eingriff bringbaren Fläche 2e ist d3. Damit der Haken 4a beim Einsetzen der Bodenplatte 3 in den Zwischenraum zwischen dem umgebogenen Randabschnitt 2c und der Seitenwand 2, d.h. in das Halteelement 2b, eingreifen kann, ist die Differenz d1-d2 größer oder gleich d3.

Die Figur 7 zeigt schematisch einen Wandabschnitt 4 mit einem Haken 4a und ein Halteelement 2b zur Veranschaulichung von Größenverhältnisse bei einer weiteren Ausführungsform der vorliegenden Erfindung. Der Wandabschnitt 4 und der Haken 4a sind wie in der Figur 6 ausgestaltet, lediglich das Halteelement 2b ist bei dieser Ausführungsform ein mit der Seitenwand 2 verbundener Vorsprung mit einem sich senkrecht zu der Längsachse 6 des Behälters 1 erstreckenden Flächenabschnitt 2e. Der Vorsprung ist ein Materialband, welches in Umfangsrichtung mit der Seitenwand 2 verklebt ist.

Der Abstand d3 des sich senkrecht zu der Längsachse 6 des Behälters 1 erstreckenden Flächenabschnitt 2e ist derart gewählt, dass die Differenz d1-d2 geringfügig größer als der Abstand d3 ist. In einem Zustand in dem die Bodenplatte 3 in den Behälter 1 eingesetzt ist, kommt der Haken 4a derart in Eingriff mit dem sich senkrecht zu der Längsachse 6 des Behälters 1 erstreckenden Flächenabschnitt 2e des Vorsprungs, dass die Bodenplatte 3 nicht weg von der Seitenwand 2 in eine Richtung 8 entgegensetzt zu der ersten Richtung 7 bewegt werden kann.

Gleichzeitig berührt der Anschlag 3a die Stirnfläche 2a der Seitenwand 2, sodass die Bodenplatte 3 nicht weiter in den Innenraum des Behälters 1 bewegt werden kann.

Für Zwecke der ursprünglichen Offenbarung wird darauf hingewiesen, dass sämtliche Merkmale, wie sie sich aus der vorliegenden Beschreibung, den Zeichnungen und den Ansprüchen für einen Fachmann erschließen, auch wenn sie konkret nur im Zusammenhang mit bestimmten weiteren Merkmalen beschrieben wurden, sowohl einzeln als auch in beliebigen Zusammenstellungen mit anderen der hier offenbarten Merkmale oder Merkmalsgruppen kombinierbar sind, soweit dies nicht ausdrücklich ausgeschlossen wurde oder technische Gegebenheiten derartige Kombinationen unmöglich oder sinnlos machen. Auf die umfassende, explizite Darstellung sämtlicher denkbarerer Merkmalskombinationen wird hier nur der Kürze und der Lesbarkeit der Beschreibung wegen verzichtet.

Während die Erfindung im Detail in den Zeichnungen und der vorangehenden Beschreibung dargestellt und beschreiben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste

- 1: Behälter
- 2: Seitenwand
- 2a: Stirnfläche
- 2b: Halteelement
- 2c: Randabschnitt
- 2d: Innenfläche
- 2e: in Eingriff bringbare Fläche des Halteelements
- 3: Bodenplatte
- 3a: Anschlag
- 4: Wandabschnitt
- 4a: Haken
- 4b: Außenfläche
- 4c: Faltlinie
- 4d: Laschenabschnitt
- 5: Deckel
- 5a: Aufreißöffnung
- 6: Längsachse
- 7: erste Richtung
- 8: zweite Richtung

## Patentansprüche

1. Behälter (1) mit
einer umlaufenden Seitenwand (2) und
einer Bodenplatte (3), die derart mit der Seitenwand (2) verbunden ist, dass die Bodenplatte (3) den Behälter einseitig verschließt, wobei die Seitenwand (2) und die Bodenplatte (3) einen Innenraum begrenzen und der Behälter (1) eine senkrecht zu der Bodenplatte (3) verlaufende Längsachse (6) aufweist, wobei die Seitenwand (2) und die Bodenplatte (3) Papier, Pappe oder Kartonage umfassen,
wobei die Bodenplatte (3) einen Anschlag (3a) zum in Eingriff bringen mit einer Stirnfläche (2a) der Seitenwand (2) aufweist, wobei der Anschlag (3a) ein ungewolltes Eindringen der Bodenplatte (3) in einer ersten, parallel zu der Längsachse (6) verlaufenden Richtung (7) in den Innenraum verhindert, und
wobei die Bodenplatte (3) mindestens einen Wandabschnitt (4) mit einem Haken (4a) aufweist, wobei sich der Wandabschnitt (4) mit dem Haken (4a) in den Innenraum hineinstreckt und der Haken (4a) mit einem an der Seitenwand (2) angeordneten Halteelement (2b) in Eingriff bringbar ist, wobei durch ein Ineingriffkommen des Hakens (4a) mit dem Halteelemlent (2b) eine Bewegung der Bodenplatte (3) weg von der Seitenwand (2) in eine Richtung (8) entgegengesetzt zu der ersten Richtung (7) begrenzt ist,
**dadurch gekennzeichnet,**
**dass** der Haken (4a) ein von dem Wandabschnitt (4) hervorstehender, entlang einer Faltlinie (4c) in Richtung eines dem Haken (4a) nächstliegenden Abschnitts der Seitenwand (2) umgebogener Laschenabschnitt (4d) ist.

2. Behälter (1) nach Anspruch 1, **dadurch gekennzeichnet, dass** das Halteelement (2b) einen sich senkrecht zu der Längsachse (6) des Behälters (1) erstreckenden Flächenabschnitt (2e) aufweist, mit dem der mindestens eine Haken (4a) zumindest abschnittsweise derart in Eingriff bringbar ist, dass durch ein Ineingriffkommen des Hakens (4a) mit dem Flächenabschnitt eine Bewegung der Bodenplatte (3) weg von der Seitenwand (2) in eine Richtung (8) entgegensetzt zu der ersten Richtung (7) begrenzt ist.

3. Behälter (1) nach einem der Ansprüche 1 oder 2, **dadurch gekennzeichnet, dass** das Halteelement (2b) ein mit der Seitenwand (2) verbundener Vorsprung oder eine mit der Seitenwand (2) verbundene Lasche oder eine mit der Seitenwand (2) verbundene Tasche oder eine in der Seitenwand (2) angeordnete Ausnehmung oder ein in das Behälterinnere umgebogener Randabschnitt (2c) der Seitenwand (2) ist, wobei vorzugsweise sich der in den Innenraum umgebogene Randabschnitt (2c) über den gesamten Umfang der Seitenwand (2) erstreckt.

4. Behälter (1) nach einem der Ansprüche 1 bis 3, **dadurch gekennzeichnet, dass** das Halteelement (2b) und die Seitenwand (2) des Behälters (1) zusammenhängend aus einem einzigen Stück gefertigt sind.

5. Behälter (1) nach einem der Ansprüche 1 bis 4, **dadurch gekennzeichnet, dass** die Seitenwand (2) eine Innenfläche (2d) und der Wandabschnitt (4) eine der Innenfläche (2d) der Seitenwand (2) zugewandte Außenfläche (4b) aufweist, wobei die Innenfläche (2d) der Seitenwand (2) und die Außenfläche (4b) des Wandabschnitts (4) einander überlappend angeordnet sind, wobei vorzugsweise sich die Innenfläche (2d) der Seitenwand (2) und die Außenfläche (4b) des Wandabschnitts (4) in den einander überlappenden Bereichen zumindest abschnittsweise, insbesondere flächig, berühren.

6. Behälter (1) nach einem der Ansprüche 1 bis 5, **dadurch gekennzeichnet, dass** sich der mindestens eine Wandabschnitt (4) vollständig entlang dem Umfang der Innenfläche (2d) der Seitenwand (2) erstreckt oder eine Mehrzahl von Wandabschnitten (4) entlang dem Umfang der Innenfläche (2d) der Seitenwand (2) verteilt angeordnet sind.

7. Behälter (1) nach einem der Ansprüche 1 bis 6, **dadurch gekennzeichnet, dass** jeder Wandabschnitt (4) mindestens einen Haken (4a) aufweist, wobei vorzugsweise eine Mehrzahl von Haken (4a) entlang dem Umfang der Innenfläche (2d) der Seitenwand (2) verteilt angeordnet sind, wobei vorzugsweise die Mehrzahl von Haken (4a) in äquidistanten Abständen entlang dem Umfang der Innenfläche (2d) der Seitenwand (2) verteilt angeordnet sind.

8. Behälter (1) nach einem der Ansprüche 1 bis 7, **dadurch gekennzeichnet, dass** der mindestens eine Wandabschnitt (4) und der mindestens eine dem Wandabschnitt (4) zugeordnete Haken (4a) zusammenhängend aus einem Stück gefertigt sind.

9. Behälter (1) nach Anspruch 1, **dadurch gekennzeichnet, dass** die Differenz zwischen dem senkrechten Abstand (d1) der Faltlinie (4c) von der Bodenplatte (3) und der Länge (d2) der senkrechten Projektion des an der Faltlinie (4c) umgebogenen Laschenabschnitts (4d) auf die Längsachse größer oder gleich dem maximalen, senkrechten Abstand (d3) der am weitesten von der Bodenplatte (3) beabstandet angeordneten, mit dem mindestens einen Haken (4) in Eingriff stehenden Fläche des Halteelementes (2b) von der Bodenplatte (3) ist.

10. Behälter (1) nach einem der Ansprüche 1 bis 9, **dadurch gekennzeichnet, dass** der Anschlag (3a) der Bodenplatte (3) ein umlaufender Rand der Bodenplatte (3) ist, der die Stirnfläche (2a) der Seitenwand (2) berührt.

11. Behälter (1) nach einem der Ansprüche 1 bis 10, **dadurch gekennzeichnet, dass** der mindestens eine Haken (4a) und/oder der mindestens eine Wandabschnitt (4) aus Papier, Pappe oder Kartonage hergestellt ist.

12. Behälter (1) nach einem der Ansprüche 1 bis 11, **dadurch gekennzeichnet, dass** der Behälter (1) einen Deckel (5) aufweist, der derart mit der Seitenwand (2) verbunden ist, dass der Deckel (5) den Behälter (1) auf einer der Bodenplatte (3) gegenüberliegenden Seite des Behälters (1) verschließt, wobei vorzugsweise der Deckel (5) Papier, Pappe oder Kartonage umfasst.

13. Behälter (1) nach Anspruch 12, **dadurch gekennzeichnet, dass** der Deckel (5) und die Seitenwand (2) zusammenhängend aus einem Stück gefertigt sind oder der Deckel (5) und die Seitenwand (2) derart miteinander verbunden sind, dass der Deckel (5) und die Seitenwand (2) nicht voneinander getrennt werden können, ohne dass dabei der Deckel (5) und/oder die Seitenwand (2) beschädigt wird.

14. Behälter (1) nach Anspruch 12 oder 13, **dadurch gekennzeichnet, dass** der Deckel (5) eine Aufreißöffnung (5a) aufweist.

15. Behälter (1) nach einem der Ansprüche 1 bis 14, **dadurch gekennzeichnet, dass** im Innenraum des Behälters (1) ein Stapel von ineinander gefalteten Wegwerf- oder Einmalartikeln angeordnet ist.

## Claims

1. A container (1) comprising
a circumferential side wall (2) and
a base plate (3) which is connected to the side wall (2) in such a way that the base plate (3) closes the container on one side, the side wall (2) and the base plate (3) delimiting an interior space and the container (1) comprising a longitudinal axis (6) extending perpendicular to the base plate (3), wherein the side wall (2) and the base plate (3) comprise paper, cardboard or paperboard,
wherein the base plate (3) comprises a stop (3a) for engaging an end face (2a) of the side wall (2), the stop (3a) preventing unwanted intrusion of the base plate (3) into the interior space in a first direction (7) parallel to the longitudinal axis (6), and
wherein the base plate (3) comprises at least one wall portion (4) with a hook (4a), wherein the wall portion (4) with the hook (4a) extends into the interior space and the hook (4a) can be brought into engagement with a retaining element (2b) arranged on the side wall (2), wherein a motion of the base plate (3) away from the side wall (2) in a direction (8) opposite to the first direction (7) is limited by an engagement of the hook (4a) with the retaining element (2b),
**characterised in that**
the hook (4a) is a tab portion (4d) projecting from the wall portion (4) and bent along a fold line (4c) towards a portion of the side wall (2) nearest to the hook (4a).

2. The container (1) according to claim 1, **characterised in that** the retaining element (2b) comprises a surface section (2e) extending perpendicularly to the longitudinal axis (6) of the container (1), with which wherein the at least one hook (4a) can be brought into engagement with the surface section (2e) at least in sections in such a way that a motion of the base plate (3) away from the side wall (2) in a direction (8) opposite to the first direction (7) is limited by engagement of the hook (4a) with the surface section.

3. The container (1) according to one of claims 1 or 2, **characterised in that** the retaining element (2b) is a projection connected to the side wall (2) or a tab connected to the side wall (2) or a pocket connected to the side wall (2) or a recess arranged in the side wall (2) or an edge portion (2c) of the side wall (2) bent over into the interior of the container, wherein the edge portion (2c) bent over into the interior preferably extends along the entire circumference of the side wall (2).

4. The container (1) according to anyone of claims 1 to 3, **characterised in that** the retaining element (2b) and the side wall (2) of the container (1) are manufactured continuously from a single piece.

5. The container (1) according to anyone of claims 1 to 4, **characterised in that** the side wall (2) has an inner surface (2d) and the wall portion (4) has an outer surface (4b) facing the inner surface (2d) of the side wall (2), the inner surface (2d) of the side wall (2) and the outer surface (4b) of the wall portion (4) being arranged so as to overlap one another, the inner surface (2d) of the side wall (2) and the outer surface (4b) of the wall section (4) preferably touching one another at least in sections, in particular over their entire surface, in the regions overlapping one another.

6. The container (1) according to anyone of claims 1 to 5, **characterised in that** the at least one wall portion (4) extends completely along the periphery of the inner surface (2d) of the side wall (2) or a plurality of wall portions (4) are arranged distributed along the periphery of the inner surface (2d) of the side wall (2).

7. The container (1) according to anyone of claims 1 to 6, **characterized in that** each wall portion (4) comprises at least one hook (4a), preferably a plurality of hooks (4a) being arranged distributed along the circumference of the inner surface (2d) of the side wall (2), preferably the plurality of hooks (4a) being arranged distributed at equidistant intervals along the circumference of the inner surface (2d) of the side wall (2).

8. The container (1) according to anyone of claims 1 to 7, **characterised in that** the at least one wall portion (4) and the at least one hook (4a) associated with the wall portion (4) are manufactured continuously from one piece.

9. The container (1) according to claim 1, **characterised in that** the difference between the vertical distance (d1) of the folding line (4c) from the base plate (3) and the length (d2) of the vertical projection of the flap section (4d) bent over at the folding line (4c) onto the longitudinal axis is larger than or equal to the maximum vertical distance (d3) of the surface of the retaining element (2b) located furthest from the base plate (3) and engaged with the at least one hook (4).

10. The container (1) according to anyone of claims 1 to 9, **characterised in that** the stop (3a) of the base plate (3) is a peripheral edge of the base plate (3) which contacts the end face (2a) of the side wall (2).

11. The container (1) according to anyone of claims 1 to 10, **characterised in that** the at least one hook (4a) and/or the at least one wall portion (4) is made of paper, cardboard or paperboard.

12. The container (1) according to anyone of claims 1 to 11, **characterised in that** the container (1) has a lid (5) connected to the side wall (2) such that the lid (5) closes the container (1) on a side of the container (1) opposite the base plate (3), preferably the lid (5) comprising paper, cardboard or paperboard.

13. The container (1) according to claim 12, **characterised in that** the lid (5) and the side wall (2) are manufactured continuously from one piece or the lid (5) and the side wall (2) are connected to each other in such a way that the lid (5) and the side wall (2) cannot be separated from each other without damaging the lid (5) and/or the side wall (2).

14. The container (1) according to claim 12 or 13, **characterised in that** the lid (5) has a tear-opening (5a).

15. The container (1) according to anyone of claims 1 to 14, **characterised in that** a stack of interfolded disposable articles is arranged in the interior space of the container (1).

## Revendications

1. Récipient (1) avec
une paroi latérale (2) circonférentielle et
une plaque de fond (3) qui est reliée à la paroi latérale (2) de façon que la plaque de fond (3) ferme le récipient sur un côté, la paroi latérale (2) et la plaque de fond (3) délimitant un espace intérieur et le récipient (1) comprenant un axe longitudinal (6) s'étendant perpendiculairement à la plaque de fond (3), la paroi latérale (2) et la plaque de fond (3) comprenant du papier, du carton ou du cartonnage,
la plaque de fond (3) comprenant une butée (3a) destinée à être engagée avec une face frontale (2a) de la paroi latérale (2), la butée (3a) empêchant un enfoncement non voulu de la plaque de fond (3) dans l'espace intérieur dans une première direction (7) parallèle à l'axe longitudinal (6), et
la plaque de fond (3) comprenant au moins une partie de paroi (4) avec un crochet (4a), la partie de paroi (4) avec le crochet (4a) s'étendant dans l'espace intérieur et le crochet (4a) pouvant être engagé dans un élément de fixation (2b) disposé sur la paroi latérale (2), l'engagement du crochet (4a) dans l'élément de fixation (2b) limitant un mouvement de la plaque de fond (3) en éloignement de la paroi latérale (2) dans une direction (8) opposée à la première direction (7),
**caractérisé en ce que**
le crochet (4a) est une partie de languette (4d) en saillie sur la partie de paroi (4) et plié le long d'une ligne de pliage (4c), en direction d'une partie de la paroi latérale (2) située la plus proche du crochet (4a).

2. Récipient (1) selon la revendication 1, **caractérisé en ce que** l'élément de fixation (2b) comprend une partie de surface (2e) s'étendant perpendiculairement à l'axe longitudinal (6) du récipient (1), avec laquelle ledit au moins un crochet (4a) peut être engagé au moins par tronçons de manière telle que, par un engagement du crochet (4a) avec la partie de surface, un mouvement de la plaque de fond (3) en éloignement de la paroi latérale (2) dans une direction (8) opposée à la première direction (7) est limité.

3. Récipient (1) selon l'une des revendications 1 ou 2, **caractérisé en ce que** l'élément de fixation (2b) est une saillie attachée à la paroi latérale (2) ou une languette attachée à la paroi latérale (2) ou une poche attachée à la paroi latérale (2) ou un évidement disposé dans la paroi latérale (2) ou une partie de bord (2c) de la paroi latérale (2) pliée vers l'intérieur du récipient, la partie de bord (2c) plié vers l'espace intérieur s'étendant de préférence sur l'ensemble de la circonférence de la paroi latérale (2).

4. Récipient (1) selon l'une des revendications 1 à 3, **caractérisé en ce que** l'élément de fixation (2b) et la paroi latérale (2) du récipient (1) sont réalisés d'une seule pièce.

5. Récipient (1) selon l'une des revendications 1 à 4, **caractérisé en ce que** la paroi latérale (2) comprend une surface intérieure (2d) et que la partie de paroi (4) comprend une surface extérieure (4b) orientée vers la surface intérieure (2d) de la paroi latérale (2), la surface intérieure (2d) de la paroi latérale (2) et la surface extérieure (4b) de la partie de paroi (4) se chevauchant, la surface intérieure (2d) de la paroi latérale (2) et la surface extérieure (4b) de la partie de paroi (4) venant de préférence en contact dans les zones ou elles se chevauchent, du moins par sections, notamment par surface.

6. Récipient (1) selon l'une des revendications 1 à 5, **caractérisé en ce que** ladite au moins une partie de paroi (4) s'étend entièrement le long de la circonférence de la surface interne (2d) de la paroi latérale (2) ou **en ce qu'**une quantité de parties de paroi (4) est repartie le long du périmètre de la surface interne (2d) de la paroi latérale (2).

7. Récipient (1) selon l'une des revendications 1 à 6, **caractérisé en ce que** chaque partie de paroi (4) comprend au moins un crochet (4a), une quantité de crochets (4a) étant de préférence disposée repartie le long de la circonférence de la surface interne (2d) de la paroi latérale (2), de préférence, la quantité de crochets (4a) étant disposée repartie à des distances équidistantes le long de la surface interne (2d) de la paroi latérale (2).

8. Récipient (1) selon l'une des revendications 1 à 7, **caractérisé en ce que** ladite au moins une partie de paroi (4) et ledit au moins un crochet associé à la partie de paroi (4) sont réalisés d'une seule pièce.

9. Récipient (1) selon la revendication 1, **caractérisé en ce que** la différence entre la distance verticale (d1) de la ligne de pliure (4c) de la plaque de fond (3) et la longueur (d2) de la projection verticale, sur l'axe longitudinal, de la partie de languette (4d) pliée à la ligne de pliure (4c) est plus grande ou égale à la distance (d3) maximale verticale de la surface de l'élément de fixation (2b), disposée le plus loin de la plaque de fond (3) et étant engagée avec ledit au moins un crochet (4), de la plaque de fond (3).

10. Récipient (1) selon l'une des revendications 1 à 9, **caractérisé en ce que** la butée (3a) de la plaque de fond (3) est un bord plié de la plaque de fond (3) qui touche la surface frontale (2a) de la paroi latérale (2).

11. Récipient (1) selon l'une des revendications 1 à 10, **caractérisé en ce que** ledit au moins un crochet (4a) et/ou ladite au moins une partie de paroi (4) est fabriqué en papier, carton ou cartonnage.

12. Récipient (1) selon l'une des revendications 1 à 11, **caractérisé en ce que** le récipient (1) comprend un couvercle (5) qui est attaché à la paroi latérale (2) de manière telle que le couvercle (5) ferme le récipient (1) sur un côté du récipient (1) opposé à la plaque de fond (3), le couvercle (5) comprenant de préférence du papier, du carton ou du cartonnage.

13. Récipient (1) selon la revendication 12, **caractérisé en ce que** le couvercle (5) et la paroi latérale (2) sont réalisés d'une seule pièce ou que le couvercle (5) et la paroi latérale (2) sont attachés l'un à l'autre de manière telle que le couvercle (5) et la paroi latérale (2) ne puissent être séparés l'un de l'autre sans que le couvercle (5) et/ou la paroi latérale (2) en soit endommagé.

14. Récipient (1) selon la revendication 12 ou 13, **caractérisé en ce que** le couvercle (5) comprend une ouverture d'arrachage (5a).

15. Récipient (1) selon l'une des revendications 1 à 14, **caractérisé en ce que**, dans l'espace intérieur du récipient (1), une pile d'articles jetables ou à usage unique, pliés les uns dans les autres, est disposé.
